# EUROPÄISCHE PATENTSCHRIFT

(11) **EP 1 682 745 B1**
(45) Veröffentlichungstag und Bekanntmachung des Hinweises auf die Patenterteilung: **05.09.2007**
(21) Anmeldenummer: 04761062.1
(22) Anmeldetag: 05.10.2004
(51) Int. Cl.: E21B 7/20

(54) **VERFAHREN UND VORRICHTUNG ZUM BOHREN VON LÖCHERN IN BODEN- ODER GESTEINSMATERIAL**
METHOD AND DEVICE FOR THE DRILLING OF HOLES IN GROUND OR ROCKY MATERIAL
PROCEDE ET DISPOSITIF PERMETTANT DE CREUSER DES TROUS DANS DES SOLS OU DES ROCHES

(30) Priorität: 08.10.2003 AT 15932003
(43) Veröffentlichungstag der Anmeldung: 26.07.2006
(73) Patentinhaber: "ALWAG" Tunnelausbau Gesellschaft m.b.H., 4061 Pasching (AT)
(72) Erfinder: MOCIVNIK, Josef, A-8753 Fohnsdorf (AT); EGGER-MOCIVNIK, Renè, A-8750 Judenburg (AT)
(74) Vertreter: Miksovsky, Alexander
(86) Internationale Anmeldenummer: PCT/AT2004/000340
(87) Internationale Veröffentlichungsnummer: WO 2005/033467

(56) Entgegenhaltungen:
- WO-A-00/57019
- WO-A-03/001022
- WO-A-03/004824
- DE-A- 2 155 540
- GB-A- 1 068 638
- US-A- 5 259 469
- US-A- 5 284 216

## Beschreibung

Die vorliegende Erfindung bezieht sich auf ein Verfahren zum Bohren, insbesondere Schlag- oder Drehschlagbohren, von Löchern in Boden- oder Gesteinsmaterial, wobei durch eine an einem Bohrgestänge gelagerte Bohrkrone durch eine schlagende und/oder drehende Bewegung ein Bohrloch gebildet wird und ein Mantel- bzw. Hüllrohr in das Bohrloch eingebracht wird wobei die vom Bohrgestänge eingebrachte Schlagenergie teilweise insbesondere mittig durch das Bohrgestänge auf die Bohrkrone und teilweise über einen mit dem Bohrgestänge zusammenwirkenden Schlagschuh auf das Mantel- bzw. Hüllrohr übertragen wird. Die Erfindung bezieht sich weiters auf eine Vorrichtung zum Bohren, insbesondere Schlag- oder Drehschlagbohren, von Löchern in Boden- oder Gesteinsmaterial, wobei eine an einem Bohrgestänge gelagerte Bohrkrone durch eine schlagende und/oder drehende Bewegung ein Bohrloch bildet und ein Mantel- bzw. Hüllrohr in das Bohrloch einbringbar ist, wobei die Bohrkrone in ihrem zentralen Bereich durch das Bohrgestänge beaufschlagbar ist und daß das Bohrgestänge einen mit dem Mantel- bzw. Hüllrohr zusammenwirkenden Schlagschuh beaufschlagt.

Im Zusammenhang mit verfahren und Vorrichtungen zum Bohren, insbesondere Schlag- oder Drehschlagbohren von Löchern in Boden- oder Gesteinsmaterial sind unterschiedliche Ausführungsformen bekannt. So ist beispielsweise bekannt, eine Bohrkrone zur Einbringung von Schlagenergie unmittelbar mit einem Bohrgestänge zu koppeln, wo beispielsweise ein Mantel- bzw. Hüllrohr unter Zugbeanspruchung durch die Bohrkrone in das Innere des Bohrlochs eingebracht wird, wobei eine entsprechende Kopplung zwischen dem Mantel- und/oder Hüllrohr und der Bohrkrone an dem der Abbaufläche abgewandten Ende erfolgt. Nachteilig bei dieser Ausführungsform ist die Tatsache, daß auch die Energie zum Einbringen des Mantel- bzw. Hüllrohrs, welches beispielsweise Reibungswiderstände durch eine teilweise Anlage an der Bohrlochwand bewirkt, über die Bohrkrone eingebracht werden muß.

Ein Verfahren und eine Vorrichtung der eingangs genannten Art sind aus der WO 03/004824 bekannt geworden, wobei auf ein einfaches Entfernen eines Räumelements ohne ein Betätigen der Pilotbohrkrone abgezielt wird.

Weiters sind Ausführungsformen bekannt, bei welchen ein entsprechend massiv ausgebildetes Mantelrohr vorgesehen ist, welches mit der Bohrkrone insbesondere an deren Außenumfang zusammenwirkt, wobei bei derartigen Ausführungsformen auf ein im wesentlichen zentrales Bohrgestänge zur Einbringung von Schlagenergie verzichtet wird. Nachteilig bei dieser Ausführungsform ist insbesondere die Tatsache, daß zur Einbringung der erforderlichen Abbauenergie ein sehr massives und somit schweres Mantelrohr Verwendung finden muß, welches üblicherweise für Bohrungen über kurze Strecken, wie beispielsweise Brunnenbohrungen, vorgesehen wird.

Die vorliegende Erfindung zielt darauf ab, ausgehend von einem verfahren und einer Vorrichtung der eingangs genannten Art ein zuverlässiges und günstiges Einbringen der Abbau- bzw. Schlagenergie in die Bohrkrone als auch in das Mantel- bzw. Hüllrohr zu ermöglichen.

Zur Lösung dieser Aufgaben ist ein Verfahren der eingangs genannten Art im wesentlichen dadurch gekennzeichnet, daß die Schlagenergie von dem Bohrgestänge auf den Schlagschuh unter Zwischenschaltung eines Schlagrings übertragen wird und daß die Bohrkrone und gegebenenfalls der Schlagring mit dem Bohrgestänge über eine Steckverbindung gekoppelt wird. Da die Energie bzw. Schlagenergie -getrennt insbesondere mittig durch das Bohrgestänge auf die Bohrkrone und teilweise über einen mit dem Bohrgestänge zusammenwirkenden Schlagschuh auf das Mantel- bzw. Hüllrohr übertragen wird, gelingt eine Entkopplung beim Einbringen der Bohrkrone von dem während des Bohrvorgangs zusätzlich einzubringenden Mantel- bzw. Hüllrohr. Es wird somit möglich, die auf die Bohrkrone zu übertragende Abbau- bzw. Schlagenergie auf das lediglich für die Bohrarbeit erforderliche Ausmaß zu begrenzen, wobei darüber hinaus die für das Einbringen des Mantel- bzw. Hüllrohrs erforderlichen Kräfte von gegebenenfalls vorliegenden Reibungswiderständen zwischen dem Außenumfang des Mantel- bzw. Hüllrohrs und dem hergestellten Bohrloch getrennt berücksichtigt werden können. Durch eine derartige Entkopplung der Bohrkrone von dem Mantel- -bzw. Hüllrohr zum Einbringen des Mantel- bzw. Hüllrohrs ist es im vergleich zu bekannten Ausführungsformen nicht notwendig, die für ein Einbringen des Mantel- bzw. Hüllrohrs erforderliche Energie vom Bohrgestänge auf die Bohrkrone und in weiterer Folge auf das Hüllrohr einzubringen, so daß auf die Bohrkrone lediglich die für ein Abbauen bzw. Bohren erforderliche Energie übertragen werden muß. Für eine günstige Einbringung der Energie zur Mitnahme bzw. zum Einbringen des Mantel- bzw. Hüllrohrs in das Innere des Bohrlochs durch den einen vergleichsweise großen Außendurchmesser aufweisenden Schlagschuh wird erfindungsgemäß vorgeschlagen, daß die Schlagenergie von dem Bohrgestänge auf den Schlagschuh unter Zwischenschaltung eines Schlagrings übertragen wird. Durch einen derartigen Schlagring kann eine Übertragung der Energie von dem mittig bzw. zentral angeordneten Bohrgestänge, welches üblicherweise einen vergleichsweise geringen Durchmesser aufweist, auf den einen großen Durchmesser aufweisenden Schlagschuh erfolgen, wobei der Schlagschuh im wesentlichen angepaßt an Durchmesser des damit gekoppelten Mantel- bzw. Hüllrohrs ausgebildet ist. Durch Vorsehen des getrennten Schlagrings kann auch auf die unterschiedlichen Beanspruchungen, welche auf die Einzelteile wirken, Rücksicht genommen werden. Für eine besonders einfache und rasche Entfernung zumindest des Bohrgestänges nach Fertigstellung der Bohrung wird .erfindungsgemäß weiters vorgeschlagen, daß die Bohrkrone und gegebenenfalls der Schlagring mit dem Bohrgestänge über eine Steckverbindung gekoppelt wird

Für eine besonders gleichmäßige Einbringung der Energie bzw. deren Übertragung auf die Bohrkrone als auch auf den Schlagring bzw. Schlagschuh unter Verwendung von einfachen und kostengünstig herstellbaren Elementen wird gemäß einer bevorzugten Ausführungsform vorgeschlagen, daß die Übertragung der Schlagenergie von dem Bohrgestänge auf den Schlagschuh und/oder den zwischengeschalteten Schlagring und auf die Bohrkrone über jeweils einen spitzen Winkel mit der Längsachse des Bohrgestänges einschließende bzw. eine Kugelkalottenform aufweisende Anlage- bzw. Anschlagflächen vorgenommen wird. Derartige Anlageflächen, welche mit der Längsachse des Bohrgestänges einen spitzen Winkel einschließen oder eine Kugelkalottenform insbesondere zwischen dem Bohrgestänge und dem von der Abbaufläche abgewandten Ende der Bohrkrone lassen sich einfach und mit den für eine ordnungsgemäße Kraftübertragung entsprechenden Toleranzen herstellen.

Für einen, einfachen und sicheren Abtransport des abgebauten Materials wird gemäß einer weiters bevorzugten Ausführungsform vorgeschlagen, daß abgebautes Material über wenigstens eine Durchtrittsöffnung in der Abbaufläche der Bohrkrone in einen zwischen dem- Außenumfang des Bohrgestänges und dem Innenumfang des Mantelrohrs und des daran anschließenden Hüllrohrs definierten Ringraum eingebracht wird und aus dem Bohrloch ausgebracht wird. Es läßt sich somit das abgebaute Material direkt durch die wenigstens eine in der Bohrkrone vorgesehene Abbauöffnung in den Ringraum zwischen dem Bohrgestänge und dem an die Bohrkrone anschließenden Mantel- bzw. Hüllrohr einbringen, so daß ein zuverlässiger und sicherer Abtransport des abgebauten Materials aus dem Bereich der Abbaufläche der Bohrkrone vorgenommen werden kann.

Um einen ordnungsgemäßen Durchtritt des abgebauten Materials, welches durch die wenigstens eine Durchtrittsöffnung in der Abbaufläche der Bohrkrone ausgetragen wird, durch den in Abstand von der Bohrkrone angeordneten Schlagring zu ermöglichen, welcher für eine Übertragung der Schlagenergie von dem im wesentlichen mittig bzw. zentral angeordneten Bohrgestänge auf den Schlagschuh vorgesehen ist, wird gemäß einer besonders bevorzugten Ausführungsform vorgesehen, daß der Schlagring mit einer zur wenigstens einen Durchtrittsöffnung der Abbaufläche der Bohrkrone korrespondierenden Durchtrittsöffnung für den Abtransport von Material ausgebildet wird und mit dem Bohrgestänge zu einer Drehbewegung mit der Bohrkrone gekoppelt wird.

Nach Fertigstellung einer Bohrung erfolgt üblicherweise zumindest eine Entfernung des Bohrgestänges aus dem Bohrloch, worauf in weiterer Folge beispielsweise ein Verfüllen des Bohrlochs und des im Bohrloch verbliebenen Mantel- bzw.

Hüllrohrs mit einer aushärtenden Masse erfolgt. Für eine besonders einfache und sichere Kopplung zumindest des Bohrgestänges wird erfindungsgemäß gemäß einer weiters bevorzugten Ausführungsform vorgeschlagen, daß polygonförmige, zueinander komplementäre Flächen der Steckverbindung zwischen der Bohrkrone und dem Schlagring mit dem Bohrgestänge vorgesehen werden. Derartige polygonförmige, zueinander komplementäre Flächen einer Steckverbindung erlauben eine sichere Kopplung mit der und zuverlässige Krafteinbringung auf die Bohrkrone, während eine derartige Steckverbindung leicht durch ein einfaches Zurückziehen ein Entfernen des Bohrgestänges aus der Bohrkrone ermöglicht. Durch Vorsehen des von dem Schlagschuh getrennten Schlagrings ist es darüber hinaus auch möglich, daß der Schlagring im Bohrloch beim Entfernen des Bohrgestänges verbleibt, so daß keine Behinderung beim Entfernen des Bohrgestänges durch den einen gegenüber dem Bohrgestänge vergrößerten Durchmesser aufweisenden Schlagring durch gegebenenfalls im Ringraum zwischen dem Außenumfang des Bohrgestänges und dem Innendurchmesser des Mantel- bzw. Hüllrohrs verbliebenes Material befürchtet werden muß.

Zur Lösung der eingangs genannten Aufgaben ist darüber hinaus eine Vorrichtung der eingangs genannten Art im wesentlichen dadurch gekennzeichnet, daß das Bohrgestänge unter Zwischenschaltung eines Schlagrings mit dem Schlagschuh zur Übertragung von Schlagenergie auf das Mantel- bzw. Hüllrohr gekoppelt ist. Wie oben bereits erwähnt, gelingt eine gleichmäßige Einbringung der auf die Bohrkrone zu übertragenden Schlag- bzw. Abbauenergie, wodurch der Bohrfortschritt bzw. Bohrvorgang beschleunigt bzw. unterstützt wird. Weiters sind keine besondere Maßnahmen im Hinblick auf bevorzugt verstärkt auszubildende Teilbereiche der Bohrkrone zur Einbringung der Schlagenergie und zur Verteilung derselben über die gesamte Abbaufläche vorzunehmen. Durch die Entkopplung der Bohrkrone von dem Mantel- bzw. Hüllrohr kann darüber hinaus die Bohrkrone entsprechend vereinfacht ausgebildet werden, da die für ein Einbringen des Mantel- bzw. Hüllrohrs erforderlichen Kräfte nicht über die Bohrkrone auf das Mantel- bzw. Hüllrohr übertragen werden müssen, sondern das Mantel- bzw. Hüllrohr über den Schlagschuh, welcher mit dem Bohrgestänge zusammenwirkt bzw. von diesem beaufschlagt wird, in das Innere des Bohrlochs eingebracht wird. Für eine einfache Kopplung zwischen dem Bohrgestänge und dem Schlagschuh und eine ordnungsgemäße Einbringung der Energie auf den Schlagschuh zur Mitnahme des Mantel- bzw. Hüllrohrs in das Innere des Bohrgestänges ist erfindungsgemäß vorgesehen, daß das Bohrgestänge unter Zwischenschaltung eines Schlagrings mit dem Schlagschuh zur Übertragung von Schlagenergie auf das Mantel- bzw. Hüllrohr gekoppelt ist. Für eine zuverlässige und einfache Kopplung zwischen dem Bohrgestänge und der Bohrkrone ist erfindungsgemäß weiters vorgesehen, daß die Bohrkrone und der Schlagring über Steckverbindungen mit dem Bohrgestänge gekoppelt sind.

In diesem Zusammenhang wird gemäß einer bevorzugten Ausführungsform vorgeschlagen, daß der Schlagring getrennt von dem Schlagschuh und dem Bohrgestänge ausgebildet ist. Dadurch lassen sich Einzelteile der erfindungsgemäßen Vorrichtung getrennt voneinander und somit einfacher herstellen und weiters wird dadurch sichergestellt, daß bei einem Entfernen des Bohrgestänges nach Fertigstellung der Bohrung, wie dies weiter unten noch im Detail erörtert werden wird, der Schlagschuh neben der Bohrkrone und dem Mantel- bzw. Hüllrohr im Bohrloch verbleiben kann, so daß ein einfaches Ziehen bzw. Entfernen des Bohrgestänges möglich wird, ohne befürchten zu müssen, daß durch den eine größere Außenabmessung für die Kopplung mit dem Schlagschuh aufweisenden Schlagring beim Entfernen des Bohrgestänges aus dem Bohrloch durch gegebenenfalls in Bohrloch verbliebenes abgebautes Material eine Behinderung beim Entfernen des Bohrgestänges auftritt.

Für ein zuverlässiges Einbringen des an die Bohrkrone anschließenden Mantel- bzw. Hüllrohrs in das Innere des Bohrlochs ist gemäß einer weiters bevorzugten Ausführungsform vorgesehen, daß der Schlagschuh mit dem Mantelrohr und/oder Hüllrohr verschweißt ist. Durch eine Kopplung bzw. Verschweißung des Mantel- bzw. Hüllrohrs mit dem Schlagschuh wird sichergestellt, daß die für das Einbringen in das Bohrloch, insbesondere unter Zugbeanspruchung, auf das Mantel- bzw. Hüllrohr einzubringende Schlagenergie nicht, wie bei bekannten Ausführungsformen, zuerst in die Bohrkrone eingeleitet wird, worauf nachfolgend über die Bohrkrone das Mantel- bzw. Hüllroh in das Bohrloch gezogen wird, sondern daß eine Entkopplung der Vortriebsbewegung der Bohrkrone und der Mitnahmebewegung des Mantel- bzw. Hüllrohrs der Bohrkrone erfolgt.

Für einen zuverlässigen Abtransport von abgebautem Material aus dem Bereich der Bohrkrone ist gemäß einer weiters bevorzugten Ausführungsform vorgesehen, daß die Bohrkrone an ihrer Abbaufläche wenigstens eine Durchtrittsöffnung für ein Einbringen von Material in einen zwischen dem Außenumfang des Bohrgestänges und dem Innenumfang des Mantelrohrs und des daran anschließenden Hüllrohrs definierten Ringraum aufweist. Durch wenigstens eine derartige Durchtritsöffnung wird ein zuverlässiges Einbringen des abgebauten Materials unmittelbar aus dem Bereich der Abbaufläche der Bohrkrone in den zwischen dem Bohrgestänge und dem Mantel- bzw. Hüllrohr definierten Ringraum möglich.

Um einen ordnungsgemäßen Transport des abgebauten Material auch durch den Bereich des Schlagrings zu ermöglichen, welcher eine Kopplung zwischen dem mittig bzw zentral angeordneten Bohrgestänge und dem am Außenumfang liegenden Schlagschuh darstellt, wird gemäß einer weiters bevorzugten Ausführungsform vorgesehen, daß der Schlagring wenigstens eine mit der bzw. den Durchtrittsöffnung(en) der Abbaufläche der Bohrkrone fluchtende Durchtrittsöffnung aufweist.

Um einen möglichst gleichmäßigen Abtransport von abgebautem Material über die gesamte Abbaufläche der Bohrkrone und in weiterer Folge durch den Schlagring zu ermöglichen, ist gemäß einer weiters bevorzugten Ausführungsform vorgesehen, daß eine Mehrzahl von Durchtrittsöffnungen in jeweils im wesentlichen gleichen winkelabstand voneinander, insbesondere drei Durchtrittsöffnungen in einem gegenseitigen Winkelabstand von jeweils 120° am Außenumfangsbereich der Bohrkrone und jenem des Schlagrings vorgesehen ist bzw. sind.

Gemäß einer weiters bevorzugten Ausbildung ist vorgesehen, daß die Steckverbindungen zwischen der Bohrkrone und dem Schlagring mit dem Bohrgestänge polygonförmige Anschlag- bzw. Anlageflächen aufweisen. Eine derartige Steckverbindung mit polygonförmigen Anschlag- bzw. Anlageflächen ermöglicht eine zuverlässige Kraftübertragung, insbesondere auch unter Berücksichtigung der auf die Bohrkrone einzubringenden Rotationsbewegung, worauf nach einer Fertigstellung des Bohrlochs durch ein einfaches Zurückziehen des Bohrgestänges ein Trennen bzw. Lösen des Bohrgestänges von der Bohrkrone und gegebenenfalls dem Schlagring erfolgt.

Für eine zuverlässige Übertragung bzw. Einleitung der vom -Bohrgestä:Irge--auf-d1-e-Bohrkrone sowie das Mantel- bzw. Hüllrohr unter Zwischenschaltung des Schlagrings sowie des Schlagschuhs einzubringenden Energie ist gemäß einer weiters bevorzugten Ausführungsform vorgesehen, daß der Schlagschuh und gegebenenfalls der Schlagring sowie das Bohrgestänge und die Bohrkrone jeweils einen spitzen Winkel mit der Längsachse des Bohrgestänges einschließende oder eine Kugelkalottenform aufweisende Anschlagflächen zur Übertragung der Schlagenergie vom Bohrgestänge auf die Bohrkrone und den Schlagschuh bzw. Schlagring aufweisen. Derartige, einen spitzen Winkel mit der Längsachse des Bohrgestänges einschließende oder eine Kugelkalottenform aufweisende Anschlagflächen können entsprechend kostengünstig und zuverlässig für die einzubringenden, teilweise hohen Kräfte ausgebildet werden.

Um ein zielgenaues Bohren bei der Herstellung des Bohrlochs zu ermöglichen, ist gemäß einer weiters bevorzugten Ausführungsform vorgesehen, daß an die Bohrkrone an dem von der Abbaufläche abgewandten Ende ein den Schlagschuh übergreifendes Führungsrohr anschließt, welches gemeinsam mit der Bohrkrone relativ zu dem Schlagschuh sowie dem damit verbundenen Mantel- bzw. Hüllrohr drehbar ist. Dieses Führungsrohr weist eine entsprechend kurze Länge auf, um nicht Reibungskräfte zwischen dem Außenumfang des Führungsrohrs und dem hergestellten Bohrloch übermäßig zu vergrößern, während das Mantel- bzw. Hüllrohr lediglich einer Zugbeanspruchung, wie dies oben erörtert ist, unterworfen ist und somit lediglich in Längsrichtung des Bohrlochs ohne Rotationsbewegung eingebracht wird.

Für eine Kopplung zwischen dem Führungsrohr und dem Schlagschuh ist gemäß einer weiters bevorzugten Ausführungsform vorgesehen, daß das Führungsrohr und der Schlagschuh in axialer Richtung beispielsweise durch einen Federring gesichert sind.

Die Erfindung wird nachfolgend anhand eines in der Zeichnung schematisch dargestellten Ausführungsbeispiels näher erläutert. In dieser zeigen:
Fig. 1 einen Längsschnitt durch eine erfindungsgemäße Vorrichtung zur Durchführung des erfindungsgemäßen Verfahrens;
Fig. 2 eine Vorderansicht auf die Bohrkrone der Ausführungsform gemäß Fig. 1 in Richtung des Pfeils II, wobei Fig. 1 einen Schnitt nach der Linie I-I der Fig. 2 darstellt; und
Fig. 3 eine Seitenansicht der erfindungsgemäßen Vorrichtung.

In den Figuren ist allgemein mit 1 eine Bohrkrone bezeichnet, welche in an sich bekannter Weise eine Mehrzahl von Hartmetall- bzw. Hartmaterialeinsätzen 2 zum Abbau von nicht näher dargestelltem Material zum Ausbilden eines ebenfalls nicht näher dargestellten Bohrlochs aufweist.

Wie aus Fig. 1 ersichtlich, ist die Bohrkrone 1 an ihrer von der Abbaufläche 3 abgewandten Seite mit einem Bohrgestänge 4 gekoppelt, wobei in Fig. 1 lediglich der vorderste Abschnitt des Bohrgestänges 4 dargestellt ist, wobei in an sich bekannter Weise das Bohrgestänge 4 beispielsweise über mit 5 angedeutete Schraubverbindung entsprechend verlängerbar ist. Das Bohrgestänge 4 wirkt im wesentlichen mittig bzw. zentral im Bereich einer Steckverbindung 6 unmittelbar mit der Bohrkrone 1 zusammen, wobei darüber hinaus in Fig. 1 schematisch ein Spülkanal 7 im Bohrgestänge 4 angedeutet ist, welcher in entsprechende Spülöffnungen 8 mündet, welche im Bereich der Abbaufläche 3 der Bohrkrone 1 vorgesehen sind.

Neben der zentralen Kopplung des Bohrgestänges 4 mit der Bohrkrone 1 im Bereich der Steckverbindung 6 ist darüber hinaus vorgesehen, daß das Bohrgestänge 4 in Abstand von der Steckverbindung 6 mit einem Schlagring 9 zusammenwirkt, welcher in weiterer Folge mit einem Schlagschuh 10 zusammenwirkt. Unter Zwischenschaltung des Schlagrings 9 überträgt der Schlagschuh 10 Energie auf ein Mantelrohr 15.

Für eine einfache und ordnungsgemäße Übertragung der Schlagenergie von dem Bohrgestänge 4 auf den Schlagring 9 und in weiterer Folge auf den Schlagschuh 10 sind Anschlagflächen bzw. Auflageflächen 12 und 13 vorgesehen, wobei die Anschlagflächen bzw. Auflageflächen 12 bzw. 13 jeweils einen spitzen Winkel mit der Längsachse 14 des Bohrgestänges 4 aufweisen. Die Anlageflächen 11 zwischen der Bohrkrone 1 und dem zentralen Bohrgestänge 4 sind von einer Kugelkalottenform zur Übertragung der erforderlichen Kräfte gebildet.

Darüber hinaus ist aus Fig. 1 ersichtlich, daß der Schlagschuh 10 mit dem Mantelrohr 15 über eine Verschweißung 16 verbunden ist, so daß bei einer Beaufschlagung des Schlagschuhs 10 in Richtung der Bohr- bzw. Abbaubewegung 17 gleichzeitig das Mantelrohr 15 sowie das mit dem Mantelrohr 15 gekoppelte und daran anschließende Hüllrohr 18 mitgenommen wird. Für eine Kopplung zwischen dem Mantelrohr 15 und dem anschließenden Hüllrohr 18 ist eine Kopplung über einen Ring 19 vorgesehen.

Aus Fig. 1 ist weiters ersichtlich, daß an das von der Abbaufläche 3 abgewandte Ende der Bohrkrone 1 ein Führungsrohr 20 anschließt, welches mit der Bohrkrone 1 fest verbunden ist und den Schlagring 10 wenigstens teilweise übergreift. Eine axiale Sicherung zwischen dem Schlagring 10 und dem Führungsrohr 20 ist in Fig. 1 mit 21 als Federring angedeutet.

Wie dies insbesondere in Fig. 3 angedeutet ist, dreht sich das Führungsrohr 20 gemeinsam mit der Bohrkrone 1 in Richtung des Pfeil 22 bei einem Abbauvorgang, während das Mantelrohr 15 und das daran anschließende Hüllrohr 18 lediglich in Richtung der Bohrbewegung 17 ohne jegliche Drehbewegung über den Schlagschuh 10 in das Innere des Bohrlochs mitgenommen werden.

Für eine besonders zuverlässige und exakte Kopplung zwischen dem Bohrgestänge 4 und der Bohrkrone 1 sind im Bereich der Steckverbindung 6 polygonförmige Verbindungs- bzw. Anlageflächen vorgesehen.

Darüber hinaus ist vorgesehen, daß der Schlagring 9 getrennt sowohl vom Schlagschuh 10 als auch vom Bohrgestänge 4 ausgebildet ist, so daß nach einer Fertigstellung des Bohrlochs 5 das Bohrgestänge 4 einfach entgegen der Bohrrichtung 17 aus dem Bohrloch und somit dem Inneren des Mantelrohrs 15 und des daran anschließenden Hüllrohrs 18 entfernt werden kann, wobei nicht befürchtet werden muß, daß im Inneren des Mantel- bzw. Hüllrohr 15 bzw. 18 befindliches Material ein Entfernen des Bohrgestänges 4 behindert, da auch der Schlagring 9 im Bohrloch, d.h. im Inneren des Mantelrohrs 15 zurückbleibt.

Für einen ordnungsgemäßen Abtransport von nicht näher dargestelltem abgebautem Material ist vorgesehen, daß die Bohrkrone 1 an ihrer Abbaufläche 3 wenigstens eine und in der dargestellten Ausführungsform drei Durchtrittsöffnungen 23 aufweist, welche in einem jeweils im wesentlichen gleichen Winkelabstand von 120° voneinander beabstandet angeordnet sind. Insbesondere aus der schematischen Ansicht von Fig. 2 ist ersichtlich, daß auch der Schlagring 9 entsprechende fluchtende Durchtrittsöffnungen 24 aufweist, so daß ein großer Durchtrittsquerschnitt für ein Ausbringen des Materials unmittelbar durch die Abbaufläche der Bohrkrone 1 und in weiterer Folge in den zwischen dem Außenumfang des Bohrgestänges 4 und dem Innenumfang des Mantelrohrs 15 bzw. des daran anschließenden Hüllrohrs 18 definierten Ringraum 25 ermöglicht wird.

Unter Berücksichtigung der Tatsache, daß, wie oben erwähnt, der Schlagring 9 getrennt sowohl vom Schlagschuh 10 als auch vom Bohrgestänge 4 ausgebildet ist, kann somit auch bei Vorliegen von gegebenenfalls grobstückigem Material im Ringraum 25 das Bohrgestänge 4 sicher nach einer Fertigstellung der Bohrung entfernt bzw. gezogen werden, da neben dem im wesentlichen glatten Außenumfang des Bohrgestänges 4, wie er im rechten Teil der Fig. 1 ersichtlich ist, der einen geringeren Querschnitt aufweisende Teilbereich 26, welcher vom Schlagring 9 umgeben ist, kein Hindernis für ein Entfernen des Bohrgestänges 4 nach Fertigstellung der Bohrung darstellt.

## Patentansprüche

1. Verfahren zum Bohren, insbesondere Schlag- oder Drehschlagbohren, von Löchern in Boden- oder Gesteinsmaterial, wobei durch eine an einem Bohrgestänge (4) gelagerte Bohrkrone (1) durch eine schlagende und/oder_ drehende Bewegung ein Bohrloch gebildet wird und ein Mantel- bzw. Hüllrohr (15, 18) in das Bohrloch eingebracht wird, wobei die vom Bohrgestänge (4) eingebrachte schlagenergie teilweise insbesondere mittig durch das Bohrgestänge (4) auf die Bohrkrone (1) und teilweise über einen mit dem Bohrgestänge (4) zusammenwirkenden Schlagschuh (10) auf das Mantel- bzw. Hüllrohr (15, 18) übertragen wird, **dadurch gekennzeichnet, daß** die Schlagenergie von dem Bohrgestänge (4) auf den Schlagschuh (10) unter Zwischenschaltung eines Schlagrings (9) übertragen wird und daß die Bohrkrone (1) und gegebenenfalls der Schlagring (9) mit dem Bohrgestänge (4) über eine Steckverbindung gekoppelt wird.

2. Verfahren nach Anspruch 1, **dadurch gekennzeichnet, daß** die Übertragung der Schlagenergie von dem Bohrgestänge (4) auf den Schlagschuh (10) und/oder den zwieichengeschalteten Schlagring (9) und auf die Bohrkrone (1) über jeweils einen spitzen Winkel mit der Längsachse (14) des Bohrgestänges (4) einschließende bzw. eine Kugelkalottenform aufweisende Anlage- bzw. Anschlagflächen (12, 13) vorgenommen wird.

3. Verfahren nach Anspruch 1 oder 2, **dadurch gekennzeichnet, daß** abgebautes Material über wenigstens eine Durchtrittsöffnung (23) in der Abbaufläche der Bohrkrone (1) in einen zwischen dem Außenumfang des Bohrgestänges (4) und dem Innenumfang des Mantelrohrs (15) und des daran anschließenden Hüllrohrs (18) definierten Ringraum (25) eingebracht wird und aus dem Bohrloch ausgebracht wird.

4. Verfahren nach Anspruch 3, **dadurch gekennzeichnet, daß** der Schlagring (9) mit einer zur wenigstens einen Durchtrittsöffnung (23) der Abbaufläche der Bohrkrone (1) korrespondierenden Durchtrittsöffnung (24) für den Abtransport von Material ausgebildet wird und mit dem Bohrgestänge (4) zu einer Drehbewegung mit der Bohrkrone (1) gekoppelt wird.

5. Verfahren nach einem der Ansprüche 1 bis 4, **dadurch gekennzeichnet, daß** polygonförmige, zueinander komplementäre Flächen der Steckverbindung zwischen der Bohrkrone (1) und dem Schlagring (9) mit dem Bohrgestänge (4) vorgesehen werden.

6. Vorrichtung zum Bohren, insbesondere Schlag- oder Drehschlagbohren, von Löchern in Boden- oder Gesteinsmaterial, wobei eine an einem Bohrgestänge (4) gelagerte Bohrkrone (1) durch eine schlagende und/oder drehende Bewegung ein Bohrloch bildet und ein Mantel- bzw. Hüllrohr (15, 18) in das Bohrloch einbringbar ist, wobei die Bohrkrone (1) in ihrem zentralen Bereich durch das Bohrgestänge (4) beaufschlagbar ist und daß das Bohrgestänge (4) einen mit dem Mantel- bzw. Hüllrohr (15, 18) zusammenwirkenden Schlagschuh (10) beaufschlagt, **dadurch gekennzeichnet, daß** das Bohrgestänge (4) unter Zwischenschaltung eines Schlagrings (9) mit dem Schlagschuh (10) zur Übertragung von Schlagenergie auf das Mantel- bzw. Hüllrohr (15, 18) gekoppelt ist und daß die Bohrkrone (1) und der Schlagring (9) über Steckverbindungen (6) mit dem Bohrgestänge (4) gekoppelt sind.

7. Vorrichtung nach Anspruch 6, **dadurch gekennzeichnet, daß** der Schlagring (9) getrennt von dem Schlagschuh (10) und dem Bohrgestänge (4) ausgebildet ist.

8. Vorrichtung nach Anspruch 6 oder 7, **dadurch gekennzeichnet, daß** der Schlagschuh (10) mit dem Mantelrohr (15) und/ oder Hüllrohr (18) verschweißt ist.

9. Vorrichtung nach einem der Ansprüche 6 bis 8, **dadurch gekennzeichnet, daß** die Bohrkrone (1) an ihrer Abbaufläche (3) wenigstens eine Durchtrittsöffnung (23) für ein Einbringen von Material in einen zwischen dem Außenumfang des Bohrgestänges (4) und dem Innenumfang des Mantelrohrs (15) und des daran anschließenden Hüllrohrs (18) definierten Ringraum (25) aufweist.

10. Vorrichtung nach Anspruch 9, **dadurch gekennzeichnet, daß** der Schlagring (9) wenigstens eine mit der bzw. den Durchtrittsöffnung(en) (23) der Abbaufläche der Bohrkrone (1) fluchtende Durchtrittsöffnung (24) aufweist.

11. Vorrichtung nach Anspruch 9 oder 10, **dadurch gekennzeichnet, daß** eine Mehrzahl von Durchtrittsöffnungen (23, 24) in jeweils im wesentlichen gleichen Winkelabstand voneinander, insbesondere drei Durchtrittsöffnungen in einem gegenseitigen Winkelabstand von jeweils 120° am Außenumfangsbereich der Bohrkrone (1) und jenem des Schlagrings (9) vorgesehen ist bzw. sind.

12. Vorrichtung nach einem der Ansprüche 6 bis 11, **dadurch gekennzeichnet, daß** die Steckverbindungen (6) zwischen der Bohrkrone (1) und dem Schlagring (9) mit dem Bohrgestänge (4) polygonförmige Anschlag- bzw. Anlageflächen aufweisen.

13. Vorrichtung nach einem der Ansprüche 6 bis 12, **dadurch gekennzeichnet, daß** der Schlagschuh (10) und gegebenenfalls der Schlagring (9) sowie das Bohrgestänge (4) und die Bohrkrone (1) jeweils einen spitzen Winkel mit der Längsachse (14) des Bohrgestänges (4) einschließende oder eine Kugelkalottenform aufweisende Anschlagflächen zur Übertragung der Schlagenergie vom Bohrgestänge (4) auf die Bohrkrone (1) und den Schlagschuh (10) bzw. Schlagring (9) aufweisen.

14. Vorrichtung nach einem der Ansprüche 6 bis 13, **dadurch gekennzeichnet, daß** an die Bohrkrone (1) an dem von der Abbaufläche (3) abgewandten Ende ein den Schlagschuh (10) übergreifendes Führungsrohr (20) anschließt, welches gemeinsam mit der Bohrkrone (1) relativ zu dem Schlagschuh (10) sowie dem damit verbundenen Mantel- bzw. Hüllrohr (15, 18) drehbar ist.

15. Vorrichtung nach Anspruch 14, **dadurch gekennzeichnet, daß** das Führungsrohr (20) und der Schlagschuh (10) in axialer Richtung beispielsweise durch einen Federring (21) gesichert sind.

## Claims

1. A method for drilling, in particular percussion drilling or rotary percussion drilling, holes in soil or rock material, wherein a borehole is formed by a percussive and/or rotational movement carried out by a drill bit (1) mounted on a drill rod assembly (4) and an envelope tube and/or a jacket tube (15, 18) is introduced into the borehole, wherein the impact energy introduced by the drill rod assembly (4) is transmitted partially, particularly centrally, by the drill rod assembly (4) onto the drill bit (1) and partially via an impact shoe (10) cooperating with the drill rod assembly (4) onto the envelope and/or jacket tubes (15, 18), **characterized in that** the impact energy is transmitted from the drill rod assembly (4) onto the impact shoe (10) via an interposed impact ring (9) and that the drill bit (1) and optionally the impact ring (9) are coupled with the drill rod assembly (4) by a plug-in connection.

2. A method according to claim 1, **characterized in that** the transmission of the impact energy from the drill rod assembly (4) onto the impact shoe (10) and/or the interposed impact ring (9) and onto the drill bit (1) is each effected via abutment or stop surfaces (12, 13) each enclosing an acute angle with the longitudinal axis (14) of the drill rod assembly (4) or having a spherical calotte shape.

3. A method according to claim 1 or 2, **characterized in that** excavated material is introduced into an annular space (25) defined between the outer periphery of the drill rod assembly (4) and the inner peripheries of the envelope tube (15) and the adjoining jacket tube (18) via at least one passage opening (23) provided in the working surface of the drill bit (1), and removed from the borehole.

4. A method according to claim 3, **characterized in that** the impact ring (9) is formed with a passage opening (24) for material haulage, which corresponds with the at least one passage opening (23) of the working surface of the drill bit (1), and coupled with the drill rod assembly (4) for rotational movement with the drill bit (1).

5. A method according to any one of claims 1 to 4, **characterized in that** complementary polygonal surfaces of the plug-in connection are provided between the drill bit (1) and the impact ring (9) with the drill rod assembly (4) .

6. A device for drilling, in particular percussion drilling or rotary percussion drilling, holes in soil or rock material, wherein a borehole is formed by a percussive and/or rotational movement carried out by a drill bit (1) mounted on a drill rod assembly (4) and an envelope tube and/or a jacket tube (15, 18) is capable of being introduced into the borehole, wherein the drill bit (1) is capable of being acted upon by the drill rod assembly (4) in its central region and the drill rod assembly (4) acts on an impact shoe (10) cooperating with the envelope and/or jacket tubes (15, 18), **characterized in that** the drill rod assembly (4) is coupled via an interposed impact ring (9) with the impact shoe (10) for the transmission of impact energy onto the envelope and/or jacket tubes (15, 18), and that the drill bit (1) and the impact ring (9) are coupled to the drill rod assembly (4) via plug-in connections (6).

7. A device according to claim 6, **characterized in that** the impact ring (9) is designed to be separate from the impact shoe (10) and the drill rod assembly (4).

8. A device according to claim 6 or 7, **characterized in that** the impact shoe (10) is welded with the envelope tube (15) and/or the jacket tube (18).

9. A device according to any one of claims 6 to 8, **characterized in that** the drill bit (1) on its working surface (3) comprises at least one passage opening (23) for the introduction of material into an annular space (25) defined between the outer periphery of the drill rod assembly (4) and the inner peripheries of the envelope tube (15) and the adjoining jacket tube (18).

10. A device according to claim 9, **characterized in that** the impact ring (9) comprises at least one passage opening (24) in alignment with the passage opening(s) (23) of the working surface of the drill bit (1).

11. A device according to claim 9 or 1.0, **characterized in that** a plurality of passage openings (23, 24) each at substantially equal angular distances from one another, in particular three passage openings at mutual angular distances of 120°, are provided on the outer peripheral regions of the drill bit (1) and impact ring (9).

12. A device according to any one of claims 6 to 11, **characterized in that** the plug-in connections (6) between the drill bit (1) and the impact ring (9) with the drill rod assembly (4) comprise polygonal stop or abutment surfaces.

13. A device according to any one of claims 6 to 12, **characterized in that** the impact shoe (10) and optionally the impact ring (9) as well as the drill rod assembly (4) and the drill bit (1) comprise stop surfaces each enclosing an acute angle with the longitudinal axis (14) of the drill rod assembly (4) or having a spherical calotte shape and provided for the transmission of impact energy from the drill rod assembly (4) onto the drill bit (1) and the impact shoe (10) and impact ring (9), respectively.

14. A device according to any one of claims 6 to 13, **characterized in that** a guide tube (20) overlapping the impact shoe (10) is arranged to follow the drill bit (1) on the end facing away from the working surface (3), which guide tube, together with the drill bit (1), is capable of being rotated relative to the impact shoe (10) as well as the envelope and/or jacket tubes (15, 18) connected therewith.

15. A device according to claim 14, **characterized in that** the guide tube (20) and the impact shoe (10) are secured in the axial direction, for instance, by a spring washer (21).

## Revendications

1. Procédé de forage, en particulier de forage à percussion ou par rotary - percussion, de trous dans de la terre ou des roches, selon lequel un trou de sonde est formé par un trépan (1), monté sur une tige de forage (4), par un mouvement de percussion et/ou de rotation, et un tube d'enveloppe ou fourreau (15, 18) est introduit dans le trou de sonde, l'énergie de percussion fournie par la tige de forage (4) est transmise en partie, en particulier au centre, par la tige de forage (4) au trépan (1) et en partie par l'intermédiaire d'un sabot de percussion (10), coopérant avec la tige de forage (4), au tube d'enveloppe ou fourreau (15, 18), **caractérisé en ce que** l'énergie de percussion est transmise par la tige de forage (4) au sabot de percussion (10) avec intercalation d'un anneau de percussion (9) et que le trépan (1), et éventuellement l'anneau de percussion (9), est couplé à la tige de forage (4) par l'intermédiaire d'un assemblage à emboîtement.

2. Procédé suivant la revendication 1, **caractérisé en ce que** la transmission de l'énergie de percussion de la tige de forage (4) au sabot de percussion (10) et/ou à l'anneau de percussion (9) intercalé et au trépan (1) s'effectue par l'intermédiaire de surfaces de contact ou d'appui (12, 13), qui forment respectivement un angle aigu avec l'axe longitudinal (14) de la tige de forage (4) ou présentent une forme de calotte sphérique.

3. Procédé suivant l'une des revendications 1 et 2, **caractérisé en ce que** du matériau abattu est introduit par l'intermédiaire d'au moins une ouverture de passage (23) dans le front de taille du trépan (1) dans un espace annulaire (25), défini entre le pourtour extérieur de la tige de forage (4) et le pourtour intérieur du tube d'enveloppe (15) et le fourreau (18) consécutif, et est épandu à partir du trou de sonde.

4. Procédé suivant la revendication 3, **caractérisé en ce que** l'anneau de percussion (9) est réalisé avec une ouverture de passage (24), correspondante à au moins une ouverture de passage (23) du front de taille du trépan (1), pour l'évacuation de matériau, et est couplé à la tige de forage (4) en un mouvement de rotation avec le trépan (1).

5. Procédé suivant l'une des revendications 1 à 4, **caractérisé en ce que** sont prévues des surfaces polygonales, complémentaires les unes aux autres, de l'assemblage à emboîtement entre le trépan (1) et l'anneau de percussion (9) avec la tige de forage (4).

6. Dispositif de forage, en particulier de forage à percussion ou par rotary-percussion, de trous dans de la terre ou des roches, dans lequel un trépan (1), monté sur une tige de forage (4), forme un trou de sonde par un mouvement de percussion et/ou de rotation et un tube d'enveloppe ou fourreau (15, 18) peut être introduit dans le trou de sonde, le trépan (1) peut être sollicité dans sa zone centrale par la tige de forage (4) et la tige de forage (4) sollicite un sabot de percussion (10) coopérant avec le tube d'enveloppe ou fourreau (15, 18), **caractérisé en ce que** la tige de forage (4) est couplée avec intercalation d'un anneau de percussion (9) au sabot de percussion (10) pour la transmission de l'énergie de percussion au tube d'enveloppe ou fourreau (15, 18), et que le trépan (1) et l'anneau de percussion (9) sont couplés par l'intermédiaire d'assemblages à emboîtement (6) à la tige de forage (4).

7. Dispositif suivant la revendication 6, **caractérisé en ce que** l'anneau de percussion (9) est réalisé séparément du sabot de percussion (10) et de la tige de forage (4).

8. Dispositif suivant l'une des revendications 6 et 7, **caractérisé en ce que** le sabot de percussion (10) est soudé avec le tube d'enveloppe (15) et/ou le fourreau (18).

9. Dispositif suivant l'une des revendications 6 à 8, **caractérisé en ce que** le trépan (1) comporte sur son front de taille (3) au moins une ouverture de passage (23) pour une introduction de matériau dans un espace annulaire (25), défini entre le pourtour extérieur de la tige de forage (4) et le pourtour intérieur du tube d'enveloppe (15) et du fourreau (18) consécutif.

10. Dispositif suivant la revendication 9, **caractérisé en ce que** l'anneau de percussion (9) présente au moins une ouverture de passage (24), alignée sur la ou les ouvertures de passage (23) du front de taille du trépan (1) .

11. Dispositif suivant l'une des revendications 9 et 10, **caractérisé en ce qu'**une pluralité d'ouvertures de passage (23, 24) sont prévues à distance angulaire mutuelle essentiellement égale, en particulier trois ouvertures de passage à distance angulaire mutuelle de respectivement 120°, sur la zone de pourtour extérieur du trépan (1) et la zone de pourtour extérieur de l'anneau de percussion (9).

12. Dispositif suivant l'une des revendications 6 à 11, **caractérisé en ce que** les assemblages à emboîtement (6) entre le trépan (1) et l'anneau de percussion (9) avec la tige de forage (4) comportent des surfaces de butée ou d'appui polygonales.

13. Dispositif suivant l'une des revendications 6 à 12, **caractérisé en ce que** le sabot de percussion (10) et éventuellement l'anneau de percussion (9) ainsi que la tige de forage (4) et le trépan (1) comportent des surfaces de butée, formant respectivement un angle aigu avec l'axe longitudinal (14) de la tige de forage (4) ou présentant une forme de calotte sphérique, pour transmettre l'énergie de percussion de la tige de forage (4) au trépan (1) et au sabot de percussion (10) ou à l'anneau de percussion (9).

14. Dispositif suivant l'une des revendications 6 à 13, **caractérisé en ce qu'**un tube de guidage (20), recouvrant le sabot de percussion (10), se raccorde au trépan (1) sur l'extrémité opposée au front de taille (3), lequel tube peut tourner conjointement avec le trépan (1) par rapport au sabot de percussion (10) ainsi qu'au tube d'enveloppe ou fourreau (15, 18) assemblé avec ce dernier.

15. Dispositif suivant la revendication 14, **caractérisé en ce que** le tube de guidage (20) et le sabot de percussion (10) sont bloqués dans la direction axiale par exemple par un anneau à ressort (21).
